# EUROPÄISCHE PATENTSCHRIFT

(11) **EP 0 584 505 B1**
(45) Veröffentlichungstag und Bekanntmachung des Hinweises auf die Patenterteilung: **24.03.1999**
(21) Anmeldenummer: 93111053.0
(22) Anmeldetag: 09.07.1993
(51) Int. Cl.: A61H 31/00

(54) **Saugdruckvorrichtung für die Herz-/Lungenwiederbelebung**
Push-Pull device for resuscitation
Dispositif à compression et à dépression pour la réanimation

(30) Priorität: 10.07.1992 DE 9209296 U
(43) Veröffentlichungstag der Anmeldung: 02.03.1994
(73) Patentinhaber: Fuchs, Carl-Günther, Dr. Med., D-37619 Bodenwerder (DE)
(72) Erfinder: Fuchs, Carl-Günther, Dr. Med., D-37619 Bodenwerder (DE)
(74) Vertreter: Grünecker, Kinkeldey, Stockmair & Schwanhäusser Anwaltssozietät

(56) Entgegenhaltungen:
- EP-A- 0 509 773
- CA-A- 1 245 925
- CH-A- 188 989
- US-A- 4 196 722
- US-A- 4 355 634
- US-A- 4 429 688

## Beschreibung

Die vorliegende Erfindung betrifft eine Saudruckvorrichtung für die Herz-/Lungenwiederbelebung nach dem Oberbegriff des Anspruchs 1. Eine solche Vorrichtung ist aus der US-A-4 355 634 bekannt.

Es ist bekannt, bei Herzstillstand zur Wiederbelebung eine Herzmassage durchzuführen. Die Herzmassage besteht in taktmäßig wiederholten Stößen in die Herzgegend und kann entweder manuell mit dem Daumenballen der geöffneten Hand oder mittels der bekannten Vorrichtung durchgeführt werden.

Aus der CH-A-0188 989 ist bereits eine Wiederbelebungsvorrichtung bekannt, welche einen saugnapfähnlichen, elastischen Haftteller aufweist, der mit gewölbten Anliegeflächen an der Rumpfform des Wiederzubelebenden anliegt, wobei der Haftteller ein sich nach außen öffnendes Ventil aufweist. Ferner ist aus der CA-A-1245 925 eine Vorrichtung für die Wiederbelebung bekannt, welche eine elastische Platte aufweist, deren untere Oberfläche mit einem Klebstoff versehen ist, mit dessen Hilfe die bekannte Vorrichtung an der Brust des Wiederzubelebenden befestigt wird.

Der vorliegenden Erfindung liegt die Aufgabe zugrunde, eine Vorrichtung zu schaffen, die eine kombinierte Druck- und Saugwirkung am menschlichen Brustkorb in der Herzgegend ermöglicht.

Die Aufgabe wird erfindungsgemäß durch das im Anspruch 1 angegebene Druckübertragungselement gelöst, welches haftend mit einem menschlichen Brustkorb verbindbar ist und durch einen mit dem Druckübertragungselement verbundenen Handgriff, mit dessen Hilfe der mit dem Druckübertragungselement verbundene Brustkorb anheb- und absenkbar ist.

Die vorliegende Erfindung stellt darauf ab, durch die Ausübung einer gezielten Saugwirkung am menschlichen Brustkorb während der Entlastungsperiode der Herzmassage ausreichend Blut ins Herz zu saugen und ermöglicht somit eine gegenüber dem Stand der Technik wesentlich effektivere Herz-/Lungenwiederbelebung. Die Ausbildung der Saugdruckvorrichtung mit einem Handgriff ermöglicht eine einfache Handhabung sowohl mit zwei Händen als auch mit nur einer Hand.

Durch die Ausbildung des Druckübertragungselementes als elastische Platte kann der Druck gleichmäßig auf eine relativ große Fläche verteilt werden. Diese Ausführungsform ist besonders einfach und kostengünstig herzustellen.

Die Erfindung ermöglicht eine besonders schnelle und einfache Verbindung der elastischen Platte mit dem menschlichen Brustkorb und somit eine rasche Betriebsbereitschaff, weil das an dem Brustkorb haftende Material ein an sich bekanntes zweischichtiges Klettmaterial ist, dessen erste Schicht mit der elastischen Platte verbunden ist und dessen zweite Schicht mit dem menschlichen Brustkorb zu verbinden ist.

Die Ausbildung einer Verbindung zwischen der elastischen Platte und dem menschlichen Brustkorb mittels des bekannten Klettmaterials ist eine besonders einfach und leicht handzuhabende Form einer lösbaren Verbindung. Auf diese Weise wird gewährleistet, daß das Druckübertragungselement jederzeit leicht vom menschlichen Brustkorb entfernt werden kann, wenn andere Rettungsmaßnahmen erforderlich werden.

In einer weiteren Ausgestaltung der Erfindung kann vorgesehen sein, daß zwischen der dem Brustkorb zugewandten Seite der elastischen Platte und der Schicht des an dem Brustkorb haftenden Materials eine Schaumstoffschicht vorgesehen ist.

Durch diese Schaumstoffschicht können kleinere Körper- bzw. Hautunregelmäßigkeiten einfach ausgeglichen werden, so daß ein vollständiges Anliegen der elastischen Platte an dem menschlichen Brustkorb gewährleistet ist.

In einer weiteren Ausgestaltung der Erfindung kann vorgesehen sein, daß die elastische Platte aus einem Material der Gruppe PVC, Polycarbonat und Kautschuk besteht.

Diese Materialien weisen eine ausreichende Elastizität auf, um kleinere Unregelmäßigkeiten des Brustkorbs auszugleichen und sind gleichzeitig stabil genug, einen gleichmäßigen Druck bzw. Sog über die ganze Fläche der elastischen Platte zu gewährleisten.

In einer anderen Ausgestaltung der Erfindung kann vorgesehen sein, daß die elastische Platte in der Draufsich oval, kreisförmig oder als Rechteck mit abgerundeten Ecken ausgebildet ist.

Gemäß einer weiteren Ausführungsform der vorliegenden Erfindung kann vorgesehen sein, daß das Druckübertragungselement ein schalenförmiges Gehäuse mit einer an dem schalenförmigen Gehäuse angeordneten Saugglocke aufweist, wobei der offene Glockenrand der elastischen Saugglocke in dichtende Anlage an den menschlichen Brustkorb bringbar ist und die Saugglocke im Bereich ihres Randes von einem offenen Ende des schalenförmigen Gehäuses beaufschlagbar ist.

Bei dieser Ausführungsform ist vorgesehen, daß in dem offenen Ende der elastischen Saugglocke ein plattenförmiges Element aufgenommen ist, an dessen dem Brustkorb zugewandter Seite eine erste Schicht des bekannten zweischichtigen Klettmaterials als haftendes Material vorgesehen ist.

Zusätzlich kann auch eine Schaumstoffschicht zwischen dem plattenförmigen Element und dem an dem Brustkorb haftenden Material vorgesehen sein.

Durch diese Ausgestaltung kann eine einfache Veränderung der Druckverteilung auf den menschlichen Brustkorb erzielt werden, während ohne das plattenförmige Element der Brustkorb nur im Bereich des offenen Endes des schalenförmigen Gehäuses bzw. des offenen Glockenrandes der elastischen Saugglocke beaufschlagt wird, kann der Druck bei der vorliegenden Ausgestaltung über die gesamte Fläche des plattenförmigen Elementes übertragen werden.

Diese Ausführungsform der Erfindung läßt sich einfach über die Saugglocke am Brustkorb befestigen und einfach wieder entfernen, ohne daß ein zusätzliches Befestigungsmittel eingesetzt werden muß. Da das Ansaugen der Saugglocke am Brustkorb über ein Betätigungselement bewirkt wird, ist diese Ausführungsform sowohl für Einhand- als auch Zweihandbetrieb geeignet.

Ferner können bei dieser Ausführungsform einzelne Elemente, die einem höheren Verschleiß unterliegen, einfach gegen neue ausgetauscht werden, so daß die Kosten der Vorrichtung gering gehalten werden können.

Ferner hat es sich als vorteilhaft herausgestellt, wenn in dem Handgriff eine Führungsnut für das Betätigungselement ausgebildet ist, und in oder an dem Betätigungselement eine Handhabe vorgesehen ist, mit deren Hilfe das Betätigungselement im Handgriff verschiebbar ist.

Diese Ausgestaltung gewährleistet eine sichere Führung des Betätigungselementes in dem Griff, so daß Probleme wie Verkanten vermieden werden.

In einer anderen Ausgestaltungsform der Erfindung kann vorgesehen sein, daß das Betätigungselement eine rechteckige Gestalt aufweist und daß die Handhabe in Form eines rechteckigen Griffensters ausgebildet ist

In noch einer anderen Ausgestaltungsform der Erfindung kann vorgesehen sein, daß das Betätigungselement eine rechteckige Gestalt aufweist und daß die Handhabe in Form eines sich nach außen erstreckenden Vorsprungs ausgebildet ist.

Diese bevorzugte Ausführungsform des Betätigungselementes und der Handhabe sind besonders bedienungsfreundlich und ermöglichen eine schnelle Einsatzbereitschaft der Saugdruckvorrichtung.

Des weiteren kann vorgesehen sein, daß in dem Handgriff eine Hubbegrenzung vorgesehen ist, bis zu welcher das Betätigungselement verschiebbar ist.

Durch diese Hubbegrenzung wird die Führung des Betätigungselementes in dem Handgriff und damit die Benutzung der Saugdruckvorrichtung zusätzlich vereinfacht.

Ferner kann vorgesehen sein, daß das schalenförmige Gehäuse, der Handgriff und das plattenförmige Element aus Materialien der Gruppe PVC, Polycarbonat, Hartkautschuk und Polyäthylen bestehen und die elastische Saugglocke aus Gummi hergestellt ist.

Vorteilhafterweise kann vorgesehen sein, daß die mit Klebstoff beschichtete und mit dem Körper eines Patienten zu verbindende Platte mittels einer lösbaren Verbindungseinrichtung von den übrigen Bestandteilen der Vorrichtung abtrennbar ist.

Die Erfindung wird im folgenden anhand verschiedener Ausführungsbeispiele unter Bezug auf die Zeichnungen näher beschrieben.

### Es zeigt

Figur 1 einen Querschnitt durch eine Saugdruckvorrichtung gemäß einer ersten bevorzugten Ausführungsform;
Figur 2 eine Draufsicht auf die in Figur 1 dargestellte erste Ausführungsform der erfindungsgemäßen Saugdruckvorrichtung;
Figur 3 eine teilweise im Schnitt dargestellte Seitenansicht einer Saugdruckvorrichtung gemäß einer zweiten bevorzugten Ausführungsform;
Figur 6 eine Draufsicht auf die in Figur 3 dargestellte zweite bevorzugte Ausführungsform der Saugdruckvorrichtung,
Figur 7 eine schematische Darstellung einer weiteren bevorzugten Ausführungsform der Saugdruckvorrichtung, bei welchem mit Hilfe einer Schwalbenschwanzverbindung eine dem Körper des Patienten zugeordnete Platte von einer den übrigen Vorrichtungsbestandteilen zugeordneten Platte abtrennbar ist, und
Figur 8 eine Detailvergrößerung der in Fig. 7 dargestellten Schwalbenschwanzverbindung.

Die in Figur 1 dargestellte erfindungsgemäße Saugdruckvorrichtung besteht aus einem Druckübertragungselement 1 und einem mit dem Druckübertragungselement verbundenen Handgriff 2. Dabei ist das Druckübertragungselement 1 dreischichtig aufgebaut. Eine erste direkt mit dem Handgriff verbundene Schicht wird von einer elastischen Platte 3 gebildet. An der dem Handgriff entgegengesetzten Seite der elastischen Platte 3 schließt sich eine Schaumstoffschicht 4 an. Die Schaumstoffschicht 4 ist an ihrer von der elastischen Platte abgewandten freien Seite mit einer Schicht 5 eines zweischichtigen Klettmaterials verbunden. Wie bekannt ist, besteht das Klettmaterial aus zwei Textilschichten, von denen eine Schicht einseitig eine Vielzahl von kleinen Haken und die zweite Schicht einseitig eine Vielzahl von kleinen Schlingen aufweist. Werden diese zwei Schichten so aufeinandergelegt, daß sich die Haken und Schlingen der jeweiligen Schicht gegenüberliegen, verbinden sich die Schichten durch das ineinander verhaken der Schlingen und Haken fest miteinander. In der dargestellten Ausführungsform ist die Haken aufweisende Klettmaterialschicht so auf der Schaumstoffschicht aufgebracht, daß die Haken auf der von der Schaumstoffschicht abgewandten Seite liegen. Die elastische Platte 3, die Schaumstoffschicht 4 und die Klettmaterialschicht 5 sind gleich groß ausgebildet und fest miteinander verbunden, z. B. verklebt.

Die elastische Platte 3, und damit auch die unterhalb der elastischen Platte 3 angeordneten Schaumstoff- und Klettmaterialschichten, sind wie in Figur 2 dargestellt in der Draufsicht oval ausgebildet. Der Handgriff 2 ist der Länge nach zentral auf der elastischen Platte 3 parallel zu der Längsachse des Ovals angeordnet. Dabei ist der Handgriff 2 in der Seitenansicht in Form eines umgekehrten U ausgebildet.

Im Einsatz wird zunächst die zweite Schicht des Klettmaterials, d. h. die kleine Schlingen aufweisende Schicht auf dem Brustkorb aufgeklebt. Die Größe der aufgebrachten Schicht sollte dabei wenigstens der Größe der Platte 3 entsprechen, vorzugsweise jedoch größer sein.

Anschließend wird die Saugdruckvorrichtung auf den mit der Klettmaterialschicht verbundenen Bereich des Brustkorbs aufgesetzt. Dabei verfangen sich die Haken der Klettmaterialschicht der Saugdruckvorrichtung mit den Schlingen der auf dem Brustkorb aufgebrachten Klettmaterialschicht und bilden eine feste Verbindung zwischen der Saugdruckvorrichtung und den Brustkorb. Diese Verbindung wird im allgemeinen als Klettverschluß bezeichnet.

Sobald die Saugdruckvorrichtung mit dem Brustkorb verbunden ist, kann die Wiederbelebung begonnen werden. Die Saugdruckvorrichtung wird mit einer oder beiden Händen am Handgriff festgehalten und eine gleichmäßige Druck-/Saugbewegung auf den Brustkorb ausgeübt, d. h. die Saugdruckvorrichtung wird in gleichmäßigen Abständen auf den Brustkorb gedrückt und mit diesem angehoben. Dabei wird während der Druckphase das Blut aus dem Herzen gepreßt. In der anschließenden Saugphase wird ein Zug auf den Brustkorb ausgeübt, d. h. der Burstkorb wird erweitert und ein Unterdruck im Brustkorb erzeugt, so daß das Körperblut schneller ins Herz gesaugt wird.

Die Saugdruckvorrichtung kann in verschiedenen Größen oder Formen hergestellt werden. Runde, kreisförmige oder rechteckige Formen mit abgerundeten Ecken haben sich also besonders bevorzugt herausgestellt, da sie einfach und kostengünstig zu produzieren sind. Die elastische Platte 3 sollte vorzugsweise aus einem Material gefertigt werden, das gleichzeitig kleine Körper bzw. Hautunebenheiten ausgleicht und starr genug ist, ein gleichmäßiges Saugen und Drücken über die ganze Fläche zu gewährleisten. Als vorteilhaft haben sich dabei Materialien wie Polycarbonat, Hartkautschuk, Polyäthylen etc. erwiesen.

Die in den Figuren 3 - 6 dargestellte erfindungsgemäße Saugdruckvorrichtung besteht aus einem Handgriff 2, einem in dem Handgriff angeordneten Betätigungselement 8, einem mit dem Handgriff 2 verbundenen schalenförmigen Gehäuse 6, und einer in dem schalenförmigen Gehäuse angeordneten Saugglocke 7. Dabei wird das Druckübertragungselement 1 von dem schalenförmigen Gehäuse 6 und der elastischen Saugglocke 7 gebildet.

Das schalenförmige Gehäuse 6 weist eine plane Fläche 11 auf, die, wie in Figur 6 dargestellt, in der Draufsicht oval ausgebildet ist. Von dem äußeren Umfang der planen ovalen Fläche 11 aus erstreckt sich eine Seitenwand nach unten und außen. Die Fläche der von den offenen Kanten der Seitenwände, d. h. der von der planen Fläche 11 abweisenden Kante der Seitenwände eingeschlossene ovale Bereich ist größer als die plane Fläche selbst.

Auf dem schalenförmigen Gehäuse 6, d. h. auf der planen Fläche 11 ist ein Handgriff in Form eines umgekehrten U parallel zu der Längsachse der ovalen planen Fläche 11 angeordnet. Ferner weist die plane Fläche 11 zwei sich nach oben erstreckende Vorsprünge 12 an jedem Ende der Längsachse des Ovals auf, mittels welchen der Handgriff über Zylinderkopfschrauben 9 mit dem schalenförmigen Gehäuse 6 verbunden wird.

In der Innenfläche des Handgriffs 2, d. h. in der das innere U begründenden Fläche ist eine Führungsnut ausgebildet. In dieser Führungsnut ist ein Betätigungselement 8 gleitbeweglich angeordnet. Das Betätigungselement weist die Gestalt eines Rechtecks mit einem mittig ausgebildeten rechteckigen Griffenster als Handhabe auf. Anstelle des Griffensters kann die Handhabe in beliebiger anderer Weise ausgebildet sein, z. B. als ein sich von dem Betätigungselement nach außen erstreckender Vorsprung. Die äußeren Abmessungen des rechteckigen Betätigungselementes sind so gewählt, daß die kurzen Rechteckseiten die Innenflächen des Handgriffs 2 berühren. Eine lange, dem schalenförmigen Gehäuse 6 zugewandte lange Rechteckseite des Betätigungselementes 8 liegt auf der planen Fläche 11 auf, während die der Innenfläche des Handgriffs 2 zugewandte lange Rechteckseite mit einem bestimmten Abstand, vorzugsweise 13 mm zu dieser angeordnet ist, wobei jedoch schon ein Teil dieser langen Rechteckseite des Betätigungselementes in der Führungsnut aufgenommen ist. Auf diese Weise ist der Hub des Betätigungselementes 8 auf 13 mm begrenzt. Ferner sind in der die plane Fläche 11 des schalenförmigen Elements berührenden Fläche des Betätigungselementes 8 an den beiden äußeren Ecken Aussparungen ausgebildet, in welche sich die Vorsprünge 12 erstrecken.

In dem schalenförmigen Gehäuse 6 ist eine elastische Saugglocke 7 angeordnet, deren offener Glockenrand von dem offenen Ende des schalenförmigen Gehäuses beaufschlagt wird. Die Saugglocke weist in ihrem oberen Bereich einen sich trapezförmig nach oben, d. h. zu der planen Fläche hin erstreckenden Bereich auf. Dieser trapezförmige Bereich erstreckt sich durch eine in der planen Fläche 11 mittig angeordnete rechteckige Aussparung in das Betätigungselement hinein und ist dort über eine Senkschraube 10 mit dem Betätigungselement 8 verbunden. Im unteren Bereich, d.h. etwa Von der mittleren Höhe des schalenförmigen Gehäuses 6 aus erstreckt sich die Saugglocke 7 nach unten und außen über das offene Ende des schalenförmigen Gehäuses hinaus, so daß die von der planen Fläche 11 abweisenden Kanten der Seitenwände des schalenförmigen Gehäuses 6 von der Saugglocke überdeckt werden. Die untere Abmessung der Saugglocke, d.h. die von dem Glockenrand eingeschlossene Fläche, ist größer als die von den offenen Kanten der Seitenwände eingeschlossene Fläche.

Des weiteren ist vorgesehen, daß, wie in Figur 4 dargestellt, in dem offenen Ende der Saugglocke 7 ein plattenförmiges Element 14 aufgenommen ist, auf dessen von der Saugglocke 7 abgewandten Seite eine kleine Haken aufweisende Schicht eines bekannten Klettmaterials aufgebracht ist. Dieses plattenförmige Element 14 kann entweder von der Saugglocke 7 angesaugt werden oder über andere Befestigungsvorrichtungen mit der Außenfläche des schalenförmigen Gehäuses 6 verbunden werden.

Im Einsatz wird zunächst die zweite Schicht des Klettmaterials auf den Brustkorb aufgeklebt und anschließend auf schon bekannte Art und Weise das Saugdruckgerät auf den Brustkorb aufgesetzt. Dabei verbinden sich die zwei Schichten des Klettmaterials, d.h. die auf dem plattenförmigen Element 14 befindliche Schicht mit der auf dem Brustkorb aufgeklebten Schicht. Anschließend wird das gesamte Gerät angehoben und aufgepreßt, um eine Saugdruckwirkung auf den Brustkorb auszuüben. Dabei wird der Druck über die ganze Fläche des plattenförmigen Elementes übertragen.

Diese Ausführungsform ist besonders schnell einsatzbereit, da die Saugdruckvorrichtung direkt auf den Körper aufgesetzt werden kann und sofort einsatzbereit ist.

Die Unebenheiten der Hautoberfläche oder des Körpers werden durch die elastischen Eigenschaften der Saugglocke einfach ausgeglichen. Als Material für die Saugglocke ist Gummi besonders bevorzugt. Für das schalenförmige Gehäuse sowie für den Handgriff und das Betätigungselement hat sich ein elastisches Kunststoffmaterial wie PVC, Polycarbonat, Hartkautschuk, Polyäthylen als besonders geeignet erwiesen.

Des weiteren kann das schalenförmige Gehäuse in beliebigen Formen ausgebildet werden, z. B. als kreisrundes Gehäuse oder als Rechteck mit abgerundeten Ecken. Die Saugdruckvorrichtung kann in verschiedenen Größen und Abmessungen hergestellt werden, die in der Zeichnung angegebenen Abmessungen stellen nur bevorzugte Ausführungsformen der Saugdruckvorrichtung dar und begrenzen diese nicht.

Zum Aufkleben der dem menschlichen Brustkorb zugewandten Schicht des zweilagigen Klettmaterials gemäß Figuren 1 und 4 auf dem menschlichen Brustkorb wird vorzugsweise ein in Sekundenschnelle abbindender Kleber verwendet.

Um zu vermeiden, daß die auf den Brustkorb zu klebende Saugdruckvorrichtung nach der Erfindung während der 24- bis 48 stündigen wirksamen Klebezeit in ihrer Gesamtheit auf dem behandelten menschlichen Körper verbleibt, kann die Saugdruckvorrichtung teilbar ausgebildet sein, so daß lediglich die mit Klebstoff beschichtete Platte 3 bzw. 14 während der restlichen Klebezeit am Körper verbleibt, während der Handgriff und eventuell zwischen dem Handgriff und den Platten 3 bzw. 14 vorgesehene Zwischenglieder außer Eingriff mit der zeitweilig am Körper haftenden Platte 3 bzw. 14 gebracht werden können.

Wie in den Figuren 7 und 8 dargestellt, dient zum Zwecke des vorstehend erwähnten Trennens von Vorrichtungsteilen voneinander vorzugsweise eine Schwalbenschwanzverbindung, welche eine dem Handgriff zugeordnete Platte 3 mit einer auf den menschlichen Brustkorb aufzuklebenden Platte 15 verbindet (Fig. 7 und 8). Die Platte 3 kann aus dem Werkstoff des Handgriffes bestehen, sofern dieser Werkstoff fest genug ist, um die bei Benutzung auftretenden Kräfte aufzunehmen, und sofern dieser Werkstoff das Ausarbeiten der in den Figuren 7 und 8 dargestellten Schwalbenschwanzprofile gestattet. Die mit der Platte 3 im lösbaren Schwalbenschwanzeingriff stehende Platte 15 besteht vorzugsweise aus Metall, um örtliche, kurzzeitige, thermische Alterationen der Haut bei Kontakt mit dem Sekundenkleber oder einem anderen Klebstoff zu vermeiden. Während die Platte 15 für die Klebzeit des Klebers mit der Haut des Patienten verbunden bleibt, kann der mit der Platte 3 verbundene übrige Teil der Saugdruckvorrichtung nach der Erfindung seitlich in der durch das Schwalbenschwanzprofil vorgegebenen Richtung verschoben und so von der Platte 3 getrennt werden.

## Patentansprüche

1. Saugdruckvorrichtung für die Herz-/Lungenwiederbelebung, mit einem Druckübertragungselement (1), welches haftend mit einem menschlichen Brustkorb verbindbar ist, und mit einem mit dem Druckübertragungselement (1) verbundenen Handgriff (2), mit dessen Hilfe der mit dem Druckübertragungselement (1) verbundene Brustkorb anheb- und absenkbar ist, **dadurch gekennzeichnet**, daß das Druckübertragungselement (1) eine elastische Platte (3, 14) aufweist, welche mit Hilfe eines Klebstoffs mit dem Brustkorb der wiederzubelebenden Person verbindbar ist, wobei mit der dem Handgriff (2) abgewandten Seite der elastischen Platte (3, 14) eine erste Schicht (5) eines an sich bekannten zweischichtigen Klettmaterials verbunden ist und die zweite Schicht dieses Klettmaterials mit Hilfe des Klebstoffes mit dem Brustkorb der wiederzubelebenden Person verbindbar ist.

2. Saugdruckvorrichtung nach Anspruch 1, **dadurch gekennzeichnet**, daß zwischen der dem Brustkorb zugewandten Seite der elastischen Platte (3, 14) und der ersten Schicht (5) des zweischichtigen Klettmaterials eine Schaumstoffschicht (4) vorgesehen ist.

3. Saugdruckvorrichtung nach Anspruch 2, **dadurch gekennzeichnet**, daß zwischen der auf den Brustkorb aufzuklebenden Platte (3) und dem Handgriff (2) eine lösbare Verbindungseinrichtung vorgesehen ist.

4. Saugdruckvorrichtung nach Anspruch 3, **dadurch gekennzeichnet**, daß die lösbare Verbindungseinrichtung als eine Vielzahl von Schwalbenschwanzeinrichtungen zwischen der mit dem Brustkorb verklebbaren Platte und einer dem Handgriff (2) zugeordneten Platte ausgebildet ist.

5. Saugdruckvorrichtung nach einem der Ansprüche 1 bis 4, **dadurch gekennzeichnet**, daß die mit dem Brustkorb verbindbare Platte aus Metall, PVC, Polycarbonat, Hartkautschuk oder Polyethylen besteht.

6. Saugdruckvorrichtung nach einem der Ansprüche 1 bis 5, **dadurch gekennzeichnet**, daß die elastische Platte (3, 15) in der Draufsicht oval, kreisförmig oder rechteckig mit abgerundeten Ecken gestaltet ist.

7. Saugdruckvorrichtung nach einem der Ansprüche 1 bis 6, **dadurch gekennzeichnet**, daß das Druckübertragungselement (1) ein schalenförmiges Gehäuse (6) mit einer darin angeordneten elastischen Saugglocke (7) aufweist und daß in dem zum Brustkorb offenen Ende der Saugglocke (7) ein plattenförmiges Element (14) aufnehmbar ist, und daß in dessen dem Handgriff (2) abgewandten Seite die erste Schicht des bekannten zweischichtigen Klettmaterials vorgesehen ist.

## Claims

1. Push-pull device for resuscitation, with a pressure transmission element (1), which is connectable adheringly to a human thorax, and with a handle (2) connected to the pressure transmission element (1), with the aid of which handle the thorax connected to the pressure transmission element (1) can be raised and lowered, characterized in that the pressure transmission element (1) has a flexible plate (3, 14), which is connectable with the aid of an adhesive to the thorax of the person to be resuscitated, a first layer (5) of a known two-layer Velcro material being connected to the side of the flexible plate (3, 14) facing away from the handle (2) and the second layer of this Velcro material being connectable by means of the adhesive to the thorax of the person to be resuscitated.

2. Push-pull device according to claim 1, characterized in that a layer of cellular material (4) is provided between the side of the flexible plate (3, 14) facing the thorax and the first layer (5) of the two-layer Velcro material.

3. Push-pull device according to claim 2, characterized in that a detachable connecting device is provided between the plate (3) to be stuck to the thorax and the handle (2).

4. Push-pull device according to claim 3, characterized in that the detachable connecting device is formed as a large number of dovetail devices between the plate which can be stuck to the thorax and a plate assigned to the handle (2).

5. Push-pull device according to any of claims 1 to 4, characterized in that the plate connectable to the thorax consists of metal, PVC, polycarbonate, hard rubber or polyethylene.

6. Push-pull device according to any of claims 1 to 5, characterized in that seen in top view the flexible plate (3, 15) is oval, circular or rectangular with rounded edges in shape.

7. Push-pull device according to any of claims 1 to 6, characterized in that the pressure transmission element (1) has a saucer-shaped housing (6) with a flexible suction bell (7) arranged therein and that a plate-shaped element (14) can be accommodated in the end of the suction bell (7) open towards the thorax, and that in the side of the plate-shaped element facing away from the handle (2) the first layer of the known two-layer Velcro material is provided.

## Revendications

1. Dispositif à compression et décompression pour la réanimation cardiaque/pulmonaire, comprenant un élément de transmission de pression (1) qui peut être relié de manière adhérente à une cage thoracique humaine et une poignée (2) reliée à l'élément de transmission de pression (1) au moyen de laquelle la cage thoracique reliée à l'élément de transmission de pression (1) peut être soulevée et abaissée, caractérisé en ce que l'élément de transmission de pression (1) présente une plaque élastique (3, 14) qui peut être reliée au moyen d'un adhésif à la cage thoracique de la personne à réanimer, une première couche (5) d'un matériau auto-accrochant à deux couches en soi connu étant reliée au côté de la plaque élastique (3, 14) opposé à la poignée (2) et la deuxième couche de ce matériau auto-accrochant pouvant être reliée au moyen de l'adhésif à la cage thoracique de la personne à réanimer.

2. Dispositif de compression et décompression selon la revendication 1, caractérisé en ce qu'il est prévu une couche de matériau alvéolaire (4) entre le côté de la plaque élastique (3, 14) tourné vers la cage thoracique et la première couche (5) du matériau autoaccrochant à deux couches.

3. Dispositif de compression et décompression selon la revendication 2, caractérisé en ce qu'il est prévu un dispositif de liaison détachable entre la plaque (3) destinée à être collée sur la cage thoracique et la poignée (2).

4. Dispositif de compression et décompression selon la revendication 3, caractérisé en ce que le dispositif de liaison détachable se présente sous la forme d'une pluralité de dispositifs à queue d'aronde entre la plaque qui vient se coller sur la cage thoracique et une plaque associée à la poignée (2).

5. Dispositif de compression et décompression selon l'une des revendications 1 à 4, caractérisé en ce que la plaque pouvant être reliée à la cage thoracique est en métal, PVC, polycarbonate, caoutchouc dur ou polyéthylène.

6. Dispositif de compression et décompression selon l'une des revendications 1 à 5, caractérisé en ce que la plaque élastique (3, 15) vue de dessus a une forme ovale, circulaire ou rectangulaire avec des coins arrondis.

7. Dispositif de compression et décompression selon l'une des revendications 1 à 6, caractérisé en ce que l'élément de transmission de pression (1) présente un boîtier en forme de coquille (6) avec une ventouse élastique (7) disposée à l'intérieur et en ce qu'un élément en forme de plaque (14) peut être reçu dans l'extrémité de la ventouse (7) qui est ouverte vers la cage thoracique, et en ce que la première couche du matériau auto-accrochant à deux couches connu est prévue dans le côté dudit élément (14) opposé à la poignée (2).
